# EUROPÄISCHE PATENTSCHRIFT

(11) **EP 4 013 990 B1**
(45) Veröffentlichungstag und Bekanntmachung des Hinweises auf die Patenterteilung: **11.02.2026**
(21) Anmeldenummer: 20760374.7
(22) Anmeldetag: 12.08.2020
(51) Int. Cl.: F17C 13/00, F17C 3/08

(54) **KRYOBEHÄLTER MIT ROHRDURCHFÜHRUNGSMODUL**
CRYOGENIC CONTAINER WITH PIPE LEADTHROUGH MODULE
RÉCIPIENT CRYOGÉNIQUE AVEC MODULE DE PASSAGE DE TUYAU

(30) Priorität: 14.08.2019 AT 5015419 U
(43) Veröffentlichungstag der Anmeldung: 22.06.2022
(73) Patentinhaber: Cryoshelter LH2 GmbH, 8143 Dobl-Zwaring (AT); Cryoshelter BioLNG GmbH, 8143 Dobl-Zwaring (AT)
(72) Erfinder: REBERNIK, Matthias, 8143 Dobl-Zwaring (AT)
(74) Vertreter: Gruber, Philipp
(86) Internationale Anmeldenummer: PCT/AT2020/060302
(87) Internationale Veröffentlichungsnummer: WO 2021/026581

(56) Entgegenhaltungen:
- WO-A1-2019/040885
- CN-A- 104 728 594
- US-A- 3 364 688
- US-A- 3 377 813
- US-A- 4 175 395
- US-A1- 2005 139 600
- US-A1- 2006 054 234

## Beschreibung

Die Erfindung betrifft einen Kryobehälter mit einem Rohrdurchführungsmodul, der einen Innentank und einen gegenüber diesem vakuumisolierten Außenbehälter aufweist, wobei das Rohrdurchführungsmodul ein Hüllrohr und eine zumindest teilweise im Hüllrohr aufgenommene Rohrleitung umfasst.

Gemäß dem Stand der Technik können verflüssigte Gase in Behältern ("Kryobehältern") gespeichert werden, um diese als Kraftstoff für beispielsweise einen Motor zu lagern. Verflüssigte Gase sind Gase, die bei Siedetemperatur im flüssigen Aggregatzustand vorliegen, wobei die Siedetemperatur dieses Fluids druckabhängig ist. Wird eine solche kryogene Flüssigkeit in einen Kryobehälter gefüllt, so stellt sich, abgesehen von thermischen Wechselspielen mit dem Kryobehälter selbst, ein Druck entsprechend der Siedetemperatur ein.

Da das im Kryobehälter gespeicherte Fluid mit einer Temperatur vorliegt, die wesentlich geringer ist als die Umgebungstemperatur des Kryobehälters, muss dieser entsprechend ausgebildet sein, um auftretende Wärmeübertragungen zu reduzieren. Hierfür ist aus dem Stand der Technik bekannt, Kryobehälter als Doppelwandtanks auszubilden, die einen Innentank und einen Außenbehälter aufweisen. Der Innentank ist dabei im Außenbehälter aufgenommen und thermisch von diesem isoliert, beispielsweise indem ein Vakuum zwischen Innentank und Außenbehälter vorliegt.

In diesen Ausführungsformen ist insbesondere zu beachten, dass thermische Längenänderungen von Innentank und Außenbehälter ausgeglichen werden müssen, die in unterschiedlichen Betriebszuständen des Behälters auftreten. Es ist daher eine Betriebsfestigkeit trotz der mechanischen Längenänderungen und Vibrationen im Betrieb gewünscht.

Kritisch sind hierbei insbesondere Rohrleitungsführungen zwischen Innentank und Außenbehälter, beispielsweise um den Innentank zu befüllen oder um Fluid aus dem Innentank zu entnehmen. Aufgrund der thermischen Längenänderungen müssen die Rohrleitungsführungen somit dazu ausgebildet sein, ein Ineinanderschieben des Innentanks und des Außenbehälters zu ermöglichen.

Für Rohrdurchführungen mit einem Durchtritt im Bereich des Zylindermantels des Kryobehälters kann auch die Montage des Innentanks mit den bereits installierten Rohrdurchführungen in den Außenbehälter ermöglicht werden, d.h. der Überstand über den Zylindermantel des Innentanks kann geringer gewählt werden als der Innendurchmesser des Außenbehälters, zumindest zum Zeitpunkt des Zusammenbaus.

US 2005/139600 A1 offenbart einen Kryobehälter.

Es ist daher ein Ziel der Erfindung, ein Rohrdurchführungsmodul zu schaffen, welches thermische Längenänderungen des Innentanks und des Außenbehälters besonders gut aufnehmen kann.

Dieses Ziel wird durch den Kryobehälter gemäß Anspruch 1 erreicht.

Durch den Knick der Rohrleitung innerhalb des Hüllrohres wird ermöglicht, dass die Rohrleitung bei thermischen Längenänderungen mehr Spielraum innerhalb des Hüllrohres hat, als dies bei linearen Rohrdurchführungsmodulen der Fall ist. Thermische Längenänderungen des Innentanks und des Außentanks können daher effektiv mit dem vorliegenden Rohrdurchführungsmodul ausgeglichen werden. Überdies ermöglicht der Knick, dass die Rohrleitung weiter aus dem Hüllrohr herausgezogen werden kann, z.B. zumindest um eine Wandstärke des Außenbehälters, um das Versschweißen mit der Rohrleitung mit dem Außentank zu vereinfachen.

Durch den Knick im Hüllrohr und in der Rohrleitung können auch Vibrationen des Außenbehälters besser ausgeglichen werden, sodass diese nicht auf den Innentank übertragen werden. Ferner ist die Verbindung des Hüllrohres mit dem Innentank bzw. der Rohrleitung mit dem Außenbehälter einfach herzustellen und kann beispielsweise durch eine automatisierbare Schweißnaht verwirklicht werden.

Ein weiterer Vorteil der erfindungsgemäßen Lösung ist, dass keine Verstärkung des Innentanks benötigt wird, sodass geringe Durchmesser der Anschlussstücke erzielt werden können, wodurch der Kryobehälter richtlinienkonform hergestellt werden kann. Nicht zuletzt erzielt der Knick einen flexiblen Aufbau des Ausgleichmoduls, wodurch ein Toleranzausgleich für alle beim Zusammenbau aufeinandertreffenden Einzel-, Bauteil- und Baugruppentoleranzen erzielt wird.

Vorteilhaft ist, wenn die Knicke derart ausgebildet sind, dass ein erster Abschnitt des Hüllrohres bzw. der Rohrleitung in einem Winkel von 30° bis 150°, bevorzugt von 70° bis 110°, besonders bevorzugt 90°, zu einem zweiten Abschnitt des Hüllrohres bzw. der Rohrleitung liegt. Zwar wird bevorzugt, wenn der Knick 90° beträgt, da hierdurch der Aufbau des Ausgleichmoduls wesentlich vereinfacht wird, jedoch sind auch hiervon abweichende Knickwinkel möglich, um die oben erläuterten Vorteile zu erzielen.

Erfindungsgemäß ist die Rohrleitung oder das Hüllrohr über zumindest einen Funktionsabschnitt biegeweicher als außerhalb des Funktionsabschnitts. Dadurch kann ein verbesserter Ausgleich der thermischen Längenänderungen durch eine günstige Verteilung der mechanischen Spannungen erzielt werden. Wenn der Funktionsabschnitt an der Rohrleitung vorgesehen ist, befindet sich der Funktionsabschnitt bevorzugt zumindest teilweise innerhalb des Hüllrohres. Dies kann insbesondere durch die folgenden Ausführungsformen verwirklicht werden.

Gemäß einer Ausführungsform wird bevorzugt, wenn die Rohrleitung über zumindest einen Funktionsabschnitt eine dünnere Wandstärke aufweist als außerhalb des Funktionsabschnitts, wobei sich der Funktionsabschnitt zumindest teilweise innerhalb des Hüllrohres befindet. Alternativ dazu kann die Rohrleitung über zumindest einen Funktionsabschnitt als Balgrohr ausgeführt sein, wobei sich der Funktionsabschnitt zumindest teilweise innerhalb des Hüllrohres befindet. Je nach Ausführungsform kann sich der Funktionsabschnitt auch vollständig innerhalb des Hüllrohres befinden.

Beide genannten Ausführungsformen haben den Vorteil, dass durch die Ausdünnung der Rohrleitungswandstärke bzw. durch die Ausführung als Balgrohr ein weiter verbesserter Ausgleich der thermischen Längenänderungen durch eine günstige Verteilung der mechanischen Spannungen erzielt wird. Weiters kann durch die genannten Maßnahmen eine Vermeidung der Konzentration der erhöhten mechanischen Spannungen auf die Endbereiche der Rohrleitung erzielt werden, an denen das Hüllrohr mit dem Innentank (sowohl am ersten Hüllrohrende als auch - gegebenenfalls - am zweiten Hüllrohrende) und die Rohrleitung mit dem Außenbehälter verbunden sind.

In weiteren Ausführungsformen kann auch vorgesehen sein, dass das Hüllrohr über zumindest einen Funktionsabschnitt eine dünnere Wandstärke aufweist als außerhalb des Funktionsabschnitts oder wobei das Hüllrohr über zumindest einen Funktionsabschnitt als Balgrohr ausgeführt ist. In diesen Ausführungsformen ist besonders bevorzugt, wenn der Funktionsabschnitt von einer axialen Versteifung überspannt ist. Als axiale Versteifung können beispielsweise zwei parallel zum Hüllrohr verlaufende Versteifungsstäbe eingesetzt werden, die sich auf gegenüberliegenden Seiten des Hüllrohres befinden. Dies erlaubt einerseits ein radiales Knicken bzw. Biegen des Hüllrohres zwischen den Versteifungsstäben und andererseits wird weiterhin ein Zusammendrücken des Hüllrohres in axialer Richtung unterbunden.

Um die Anbringung des Rohrdurchführungsmoduls am Kryobehälter zu erleichtern, kann vorgesehen werden, dass die Rohrleitung am ersten Rohrleitungsende eine Schweißmuffe zur Verbindung mit dem Außenbehälter aufweist und/oder das Hüllrohr am ersten Hüllrohrende einen Versteifungsring zur Verbindung mit dem Innentank aufweist. Dadurch können die einzelnen Komponenten insbesondere mit automatisierten Schweißnähten verbunden werden, da sich die Schweißmuffe bzw. der Versteifungsring besonders für diese Zwecke eignen.

Weiters ist bevorzugt, wenn das Hüllrohr am zweiten Hüllrohrende eine Endplatte zur Verbindung mit dem Innentank aufweist. Dadurch kann das Hüllrohr in vorteilhafter Weise auch am zweiten Hüllrohrende mit dem Innentank verbunden werden, wodurch das Hüllrohr an beiden Enden starr mit dem Innentank verbunden werden kann. Dies bezweckt, dass Vibrationen der Rohrleitung das Hüllrohr schwerer in eine Resonanzschwingung versetzen können.

In einer weiteren Ausführungsform kann die Rohrleitung am ersten Rohrleitungsende mit einem Innengewinde ausgestattet sein. Dadurch wird ermöglicht, dass das Rohrleitungsende vereinfacht aus dem Rohrdurchführungsmodul herausgezogen werden kann, wodurch in der Folge leichter eine Schweißverbindung mit dem Außenbehälter hergestellt werden kann.

Im montierten Zustand betrifft die Erfindung folglich einen Kryobehälter, umfassend einen Innentank, einen gegenüber dem Innentank vakuumisolierten Außenbehälter und ein Rohrdurchführungsmodul nach einer der vorgenannten Ausführungsformen, wobei das Hüllrohr in den Innentank hineinragt. Die Rohrleitung ragt einerseits in den Innentank hinein, ragt jedoch andererseits auch aus dem Innentank heraus, wo sie mit dem Außenbehälter verbunden ist.

In einer besonders bevorzugten Ausführungsform ist das Rohrdurchführungsmodul derart mit dem Kryobehälter verbunden, dass das Rohrdurchführungsmodul in einer Betriebslage des Kryobehälters als thermischer Siphon wirkt. Der Knick hat somit erfindungsgemäß nicht nur die Funktion, thermische Längenänderungen auszugleichen, sondern ermöglicht es überdies, durch die Siphonwirkung Wärmebrücken zwischen dem Innentank und dem Außenbehälter zu vermeiden. Dies wird dadurch erzielt, da sich durch Verdampfen der Flüssigphase am warmen Ende der Leitung ein Gaspolster bildet, der nicht zurück in den Innentank kann, was ein Nachfließen von Flüssigphase verhindert. Der Wärmeeintrag kann daher auf ein akzeptables Maß verringert werden. Die konkrete Einbaulage des Rohrdurchführungsmoduls, um die Wirkung als thermischer Siphon zu erzielen, liegt im Ermessen des Fachmanns.

Vorteilhafte und nicht einschränkende Ausführungsformen der Erfindung werden nachfolgend anhand der Zeichnungen näher erläutert.
Figur 1 zeigt einen Kryobehälter mit drei erfindungsgemäßen Rohrdurchführungsmodulen.
Figur 2 zeigt eines der Rohrdurchführungsmodule von Figur 1 im Detail.
Figur 3a zeigt einen Kryobehälter mit thermischem Siphon gemäß dem Stand der Technik und Figur 3b zeigt ein Detail der Figur 3a.
Figur 4 zeigt eine alternative Ausführungsform des Rohrdurchführungsmoduls von Figur 2.

Figur 1 zeigt einen Kryobehälter 1, der einen Innentank 2 und einen gegenüber diesem vakuumisolierten Außenbehälter 3 aufweist. Das im Kryobehälter 1 gespeicherte Fluid 4 ist beispielsweise verflüssigtes Erdgas, dem Fachmann auch als LNG ("Liquid Natural Gas") bekannt. Das Fluid 4 liegt im dargestellten Beispiel bis zu einem Füllstand F in flüssiger Form vor, darüber im gasförmigen Zustand. Der Kryobehälter 1 wird in der Regel auf einem Kraftfahrzeug mitgeführt, in welchem Fall das Fluid 4 als Treibstoff für einen Motor des Kraftfahrzeugs dient.

Um Fluid 4 in den Kryobehälter 1 einzubringen oder Fluid 4 aus diesem zu entnehmen, ist eine Rohrleitung 5 zwischen Innentank 2 und Außenbehälter 3 vorgesehen. Eine starre Verbindung der Rohrleitung 5 mit sowohl dem Innentank 2 als auch dem Außenbehälter 3 würde jedoch zur Folge haben, dass thermische Längenänderungen des Innentanks 2 gegenüber dem Außenbehälter 3 diese Verbindung stark beeinträchtigen würden. Aus diesem Grund ist die Rohrleitung 5 zusammen mit einem Hüllrohr 6 als Rohrdurchführungsmodul 7 ausgebildet, welches im Folgenden im Detail beschrieben wird.

Gemäß Figur 1 sind drei Rohrdurchführungsmodule 7 im Kryobehälter 1 vorgesehen. Das in Einbaulage oben angeordnete Rohrdurchführungsmodul 7 wird als Befüllleitung eingesetzt und die beiden in Einbaulage unten angeordneten Rohrdurchführungsmodule 7 werden als Flüssigentnahmeleitungen eingesetzt. Das Rohrdurchführungsmodul 7 ist jedoch nicht auf diese Ausführungsbeispiele beschränkt, sondern kann beispielsweise auch als Wärmetauscherzuleitung oder Wärmetauscherableitung eingesetzt werden.

Das Rohrdurchführungsmodul 7 wird dadurch gebildet, dass die Rohrleitung 5 zumindest teilweise im Hüllrohr 6 aufgenommen ist. Das Hüllrohr 6 ragt vollständig in den Innentank 2 hinein und ist an einem ersten Hüllrohrende 8 starr mit dem Innentank 2 verbunden, beispielsweise verschweißt. Wie in Figur 2 dargestellt, verfügt das Hüllrohr 6 am ersten Hüllrohrende 8 über einen Versteifungsring 9, der das Verschweißen des Hüllrohres 6 mit dem Innentank 2 erleichtert. Der Versteifungsring 9 kann auch durch eine Verdickung des Hüllrohres 6 ausgebildet sein, sodass das Anbringen eines gesonderten Versteifungsrings 9 entfallen kann.

Aus Figur 1 ist weiters ersichtlich, dass die Rohrleitung 5 an einem ersten Rohrleitungsende 10 starr mit dem Außenbehälter 3 verbunden ist, z.B. verschweißt ist. Wie in Figur 2 dargestellt, verfügt die Rohrleitung 5 am ersten Rohrleitungsende 10 über eine Schweißmuffe 11, die das Verschweißen der Rohrleitung 5 mit dem Außenbehälter 3 erleichtert. Weiters bevorzugt kann das erste Rohrleitungsende 10 mit einem Innengewinde ausgestattet sein, um dieses für einen Verschweißvorgang mit dem Außenbehälter 3 leichter aus dem Hüllrohr 6 herauszuziehen. Ein Teil der Rohrleitung 5 ist zwischen dem Außenbehälter 3 und dem Innentank 2 geführt und der restliche Teil ragt in den Innentank 2 hinein, wo er im Hüllrohr 6 aufgenommen ist.

Die Rohrleitung 5 weist innerhalb des Innentanks 2 ein zweites Rohrleitungsende 12 auf und das Hüllrohr 6 ein zweites Hüllrohrende 13. Die Rohrleitung 5 und das Hüllrohr 6 sind am zweiten Hüllrohrende 13 starr miteinander verbunden, zu welchem Zweck das Hüllrohr 6 in diesem Bereich eine Endplatte 14 aufweisen kann. Das zweite Rohrleitungsende 12 kann entweder in der Endplatte 14 münden oder außerhalb dieser, wenn die Rohrleitung 5 durch die Endplatte 14 durchgeführt ist.

Die Rohrleitung 5 und das Hüllrohr 6 sind innerhalb des Rohrdurchführungsmoduls 7 voneinander beabstandet, sodass zwischen ihnen ein Abstandsraum 15 vorliegt. In diesem Abstandsraum 15 liegt wie im Zwischenraum 16 zwischen Innentank 2 und Außenbehälter 3 ein Vakuum vor, um eine Wärmeisolation zu erzielen. Der Abstandsraum 15 ist beispielsweise mit dem genannten Zwischenraum 16 verbunden. Alternativ könnte das Hüllrohr 6 am ersten Hüllrohrende auch eine Platte umfassen, welche mit der Rohrleitung 5 abschließt, sodass der Abstandsraum 15 vom Zwischenraum 16 abgeschottet ist.

Erfindungsgemäß weisen die Rohrleitung 5 und das Hüllrohr 6 jeweils einen Knick 17, 18 in einem Bereich zwischen dem ersten und dem zweiten Hüllrohrende 8, 13 auf. Die Rohrleitung 5 kann somit einen ersten Abschnitt 19, den Knick 17 und einen zweiten Abschnitt 20 aufweisen und das Hüllrohr 6 kann einen ersten Abschnitt 21, den Knick 18 und einen zweiten Abschnitt 22 aufweisen. Der erste Abschnitt 19 der Rohrleitung 5, der die Schweißmuffe 11 aufweist und mit dem Außenbehälter 3 verbunden ist, und der erste Abschnitt 21 des Hüllrohres 6, der den Versteifungsring 9 aufweist und mit dem Innentank 2 verbunden ist, sind im Wesentlichen koaxial angeordnet. Darunter fallen auch Abweichungen, die im Rahmen von thermischen Längenänderungen auftreten sowie Abweichungen infolge von Fertigungstoleranzen, die einerseits durch die Rohrdurchführung selbst und andererseits auch durch den Behälter, die Innentankaufhängung, Druckbehälterböden etc. bedingt sein können. Auch der zweite Abschnitt 20 der Rohrleitung 5 und der zweite Abschnitt 22 des Hüllrohres 6, die jeweils miteinander verbunden sind, sind im Wesentlichen koaxial angeordnet, abgesehen von Abweichungen, die durch thermische Längenänderungen sowie von Fertigungstoleranzen auftreten.

Der Knick 17 der Rohrleitung 5 kann beispielsweise durch einen gebogenen Abschnitt der Rohrleitung 5 verwirklicht werden, sodass die Rohrleitung 5 weiterhin einstückig gefertigt werden kann. Alternativ könnten der erste Abschnitt 19, der Knick 17 und der zweite Abschnitt 20 der Rohrleitung 5 separat gefertigt werden und miteinander verbunden, z.B. verschweißt, sein. Beide dieser Ausführungsformen können auch für den ersten Abschnitt 21, den Knick 18 und den zweiten Abschnitt 22 des Hüllrohres 6 eingesetzt werden.

Die Knicke 17, 18 können derart ausgebildet ist, dass die ersten Abschnitte 19, 21 der Rohrleitung 5 bzw. des Hüllrohres 6 in einem Winkel von 30° bis 150°, bevorzugt von 70° bis 110°, besonders bevorzugt 90°, zu einem zweiten Abschnitt 20, 22 der Rohrleitung 5 bzw. des Hüllrohres 6 liegen. Im dargestellten Beispiel der Figuren 1 und 2 bilden die Knicke 17, 18 einen Winkel von 90° aus.

Die Figuren 1 und 2 zeigen weiters, dass die Rohrleitung 5 einen Funktionsabschnitt 23 aufweist, der sich innerhalb des Hüllrohres 6 befindet. Wie dargestellt ist die Rohrleitung 5 über den Funktionsabschnitt 23 als Balgrohr, insbesondere Metallbalgrohr, ausgebildet, was der Rohrleitung 5 bei der Verformung aufgrund thermischer Längenänderungen durch Reduzierung der dabei auftretenden Spannungen hilft. Alternativ dazu kann die Rohrleitung 5 über den Funktionsabschnitt 23 mit einer dünneren Wandstärke versehen sein als die Wandstärke der Rohrleitung 5 außerhalb des Funktionsabschnitts 23. Die dünnere Wandstärke kann auch durch einen Wandstärkenverlauf realisiert werden. Auch mehrere Funktionsabschnitte 23 innerhalb des Hüllrohres 6 mit selber oder jeweils unterschiedlicher Beschaffenheit können vorgesehen werden. Das Balgrohr, das Metallbalgrohr bzw. die dünne Wandstärke können zudem jeweils mit einer Geflechtumwebung versehen sein, sodass die Aufnahmefähigkeit der Rohrleitung 5 für hohe Innendrücke verbessert werden kann.

Figur 3a zeigt, wie gemäß dem Stand der Technik ein thermischer Siphon ausgebildet wird. Im Zwischenraum 16 zwischen Innentank 2 und Außenbehälter 3 eines Kryobehälters 1 wird eine Rohrleitung 24 mit Überhöhung 25 der Höhe h vorgesehen. Wird diese Rohrleitung von Fluid durchströmt und dann das Ventil 26 geschlossen, liegt anfangs Fluid im flüssigen Zustand in der gesamten Rohrleitung 24 vor. Wie in Figur 3b gezeigt, bildet sich aufgrund der gegenüber dem Fluid erhöhten Temperatur am Außenbehälter 3 in der Rohrleitung 24 eine Gasblase 27, die von der Überhöhung 25 nahe dem Außenbehälter 3 gehalten wird. Die Gasblase 27 verhindert in Kombination mit der Überhöhung 25 ein Nachfließen der Flüssigphase 28 in Richtung des Außenbehälters 3, wodurch die Gasblase 27 zur Wärmeisolation des Fluids 4 gegenüber dem Außenbehälter 3 beitragen kann, beziehungsweise kann ein ständiges Nachströmen und Verdampfen der Flüssigphase und der damit einhergehende Wärmeeintrag in den Innentank unterbunden werden.

Mit dem Rohrdurchführungsmodul 7 wird gleichzeitig zur verbesserten thermischen Längenänderung ein thermischer Siphon erzielt, ohne dass dabei eine komplizierte Konstruktion wie im Stand der Technik mit eigens vorgesehener Überhöhung 25 im Zwischenraum 16 vorgesehen werden muss.

Erfindungsgemäß wird dazu das Rohrdurchführungsmodul 7 mit bereits vorhandenem Knick 17, 18 derart in den Kryobehälter 1 eingebaut, dass das Rohrdurchführungsmodul 7 in einer Betriebslage des Kryobehälters 1 als thermischer Siphon wirkt. Beispielsweise kann dies dadurch erzielt werden, dass der erste, mit dem Außenbehälter 6 verbundene Rohrabschnitt 19 ausgehend von seiner Verbindungsstelle mit dem Außenbehälter 3 eine negative Steigung gegenüber der Horizontalen aufweist. Alternativ kann der erste, mit dem Außenbehälter 6 verbundene Rohrabschnitt 19 ausgehend von seiner Verbindungsstelle mit dem Außenbehälter 3 eine positive Steigung gegenüber der Horizontalen aufweisen, sodass der Knick 17 über der Verbindungsstelle der Rohrleitung 5 mit dem Außenbehälter 6 liegt. Hierbei sollte jedoch das zweite Rohrleitungsende 12 unterhalb der Verbindungsstelle der Rohrleitung 5 mit dem Außenbehälter 6 münden. Die Achse der Rohrleitung 5 muss nicht in einer Normalebene des Behälters liegen, sondern kann auch schräg dazu verlaufen.

Weiters alternativ könnte das Rohrdurchführungsmodul 7 auch in einer anderen Lage verbaut werden, beispielsweise wenn das Rohrdurchführungsmodul ganz oder teilweise über einen Nominalfüllstand F ragt. Grundsätzlich kann ein Fachmann ohne weiteres eine geeignete Einbaulage des Rohrdurchführungsmoduls 7 bestimmen, sodass das Rohrdurchführungsmodul 7 als thermischer Siphon wirkt.

Somit kann durch geeignete Positionierung ein und dasselbe Rohrdurchführungsmodul 7 am gesamten Umfang des Innenbehälters unabhängig vom Zweck des Rohrdurchführungsmoduls 7 angebracht werden, wobei das Rohrdurchführungsmodul 7 jeweils als thermischer Siphon eingesetzt werden kann.

Figur 4 zeigt eine alternative Ausführungsform des Rohrdurchführungsmoduls 7 von Figur 2, wobei gleiche Bezugszeichen gleiche Elemente bezeichnen. In dieser Ausführungsform hat die Rohrleitung 5 keinen Funktionsabschnitt 23, sondern das Hüllrohr 6 weist einen Funktionsabschnitt 29 auf. Auch dieser Funktionsabschnitt 29 kann entweder wie dargestellt als Balgrohr ausgeführt sein. Alternativ könnte das Hüllrohr 6 über den Funktionsabschnitt 29 eine dünnere Wandstärke aufweisen als außerhalb des Hüllrohres 6. In beiden Ausführungsformen kann das Hüllrohr 6 eine axiale Versteifung 30 aufweisen, die den Funktionsabschnitt 29 überspannt. Beispielsweise können hierfür zwei parallel zum Hüllrohr 6 verlaufende Versteifungsstäbe eingesetzt werden, die sich auf gegenüberliegenden Seiten des Hüllrohres 6 befinden. Die Versteifungsstäbe können beispielsweise einerseits an der Endplatte 14 und andererseits an einer Zwischenplatte 31 angeschweißt werden, die wiederum am biegesteifen Teil des Hüllrohrs 6 angebracht ist. Die Versteifung 30 soll derart ausgebildet werden, dass diese ein Zusammendrücken des Hüllrohres 6 in axialer Richtung unterbindet und ein Biegen bzw. Knicken in radialer Richtung ermöglicht.

Unabhängig davon, ob der Funktionsabschnitt 23, 29 an der Rohrleitung 5 oder am Hüllrohr 6 vorgesehen ist, ist die Rohrleitung 5 bzw. das Hüllrohr 6 über den Funktionsabschnitt 23, 29 biegeweicher ausgestaltet als außerhalb des Funktionsabschnitts 23, 29, was wie bereits erläutert beispielsweise durch ein Balgrohr oder eine dünnere Wandstärke erzielt werden kann. Durch die Biegeweichheit des Funktionsabschnitts 23, 29 kann das Rohrdurchführungsmodul 7 leichter Biegespannungen aufnehmen.

Je nach Ausführungsform kann die Rohrleitung 5 oder das Hüllrohr 6 einen oder mehrere Funktionsabschnitte 23, 29 aufweisen. Zudem können sowohl die Rohrleitung 5 als auch das Hüllrohr 6 einen oder mehrere Funktionsabschnitte 23, 29 aufweisen.

## Patentansprüche

1. Kryobehälter (1), umfassend einen Innentank (2), einen gegenüber dem Innentank (2) vakuumisolierten Außenbehälter (3) und ein Rohrdurchführungsmodul (7) für den Kryobehälter (1), wobei das Rohrdurchführungsmodul (7) ein Hüllrohr (6) und eine zumindest teilweise im Hüllrohr (6) aufgenommene Rohrleitung (5) umfasst,
wobei die Rohrleitung (5) durch ein erstes Hüllrohrende (8) des Hüllrohres (6) hindurchtritt, wobei ein erstes Rohrleitungsende (10) der Rohrleitung (5) starr mit dem Außenbehälter (3) und das erste Hüllrohrende (8) starr mit dem Innentank (2) verbunden, bevorzugt verschweißt, ist,
wobei das Hüllrohr (6) in den Innentank (2) hineinragt,
wobei die Rohrleitung (5) und das Hüllrohr (6) an einem zweiten Hüllrohrende (13) starr miteinander verbunden sind, und
wobei die Rohrleitung (5) und das Hüllrohr (6) jeweils einen Knick (17, 18) in einem Bereich zwischen dem ersten Hüllrohrende (8) und dem zweiten Hüllrohrende (13) aufweisen,
wobei die Rohrleitung (5) oder das Hüllrohr (6) über zumindest einen Funktionsabschnitt (23, 29) biegeweicher ist als außerhalb des Funktionsabschnitts (23, 29), **dadurch gekennzeichnet, dass** der Funktionsabschnitt (23) zwischen dem Knick (17, 18) und dem zweiten Hüllrohrende (13) liegt.

2. Kryobehälter (1) nach Anspruch 1, wobei die Knicke (17, 18) derart ausgebildet sind, dass ein erster Abschnitt (19, 21) der Rohrleitung (5) bzw. des Hüllrohres (6) in einem Winkel von 30° bis 150°, bevorzugt von 70° bis 110°, besonders bevorzugt 90°, zu einem zweiten Abschnitt (20, 22) der Rohrleitung (5) bzw. des Hüllrohres (6) liegt.

3. Kryobehälter (1) nach einem der Ansprüche 1 bis 2, wobei die Rohrleitung (5) über zumindest einen Funktionsabschnitt (23) eine dünnere Wandstärke aufweist als außerhalb des Funktionsabschnitts (23) oder wobei die Rohrleitung (5) über zumindest einen Funktionsabschnitt (23) als Balgrohr ausgeführt ist, wobei sich der Funktionsabschnitt (23) zumindest teilweise innerhalb des Hüllrohres (6) befindet.

4. Kryobehälter (1) nach einem der Ansprüche 1 bis 3, wobei das Hüllrohr (6) über zumindest einen Funktionsabschnitt (29) eine dünnere Wandstärke aufweist als außerhalb des Funktionsabschnitts (29) oder wobei das Hüllrohr (6) über zumindest einen Funktionsabschnitt (29) als Balgrohr ausgeführt ist.

5. Kryobehälter (1) nach Anspruch 4, wobei der Funktionsabschnitt (29) von einer axialen Versteifung (30) überspannt ist, welche bevorzugt durch zwei parallel zum Hüllrohr (6) verlaufende Versteifungsstäbe ausgebildet ist, die sich auf gegenüberliegenden Seiten des Hüllrohres (6) befinden.

6. Kryobehälter (1) nach einem der Ansprüche 1 bis 5, wobei die Rohrleitung (5) am ersten Rohrleitungsende (10) eine Schweißmuffe (11) zur Verbindung mit dem Außenbehälter (3) aufweist.

7. Kryobehälter (1) nach einem der Ansprüche 1 bis 6, wobei das Hüllrohr (6) am ersten Hüllrohrende (8) einen Versteifungsring (9) zur Verbindung mit dem Innentank (2) aufweist und der Versteifungsring (9) bevorzugt durch eine Verdickung des Hüllrohres (6) gebildet ist.

8. Kryobehälter (1) nach einem der Ansprüche 1 bis 7, wobei das Hüllrohr (6) am zweiten Hüllrohrende (13) eine Endplatte (14) zur Verbindung mit dem Innentank (2) aufweist.

9. Kryobehälter (1) nach einem der Ansprüche 1 bis 8, wobei die Rohrleitung (5) am ersten Rohrleitungsende (10) mit einem Innengewinde ausgestattet ist.

10. Kryobehälter (1) nach einem der Ansprüche 1 bis 9, wobei der Zwischenraum (15) zwischen Rohrleitung (5) und Hüllrohr (6) derart ausgebildet ist, dass das erste Rohrleitungsende (10) zumindest um eine Wandstärke des Außenbehälters (3) für einen Montageprozess in das Hüllrohr (6) hineinverlagerbar ist.

11. Kryobehälter (1) nach Anspruch 10, wobei das Rohrdurchführungsmodul (7) derart mit dem Kryobehälter (1) verbunden ist, dass das Rohrdurchführungsmodul (7) in einer Betriebslage des Kryobehälters (1) als thermischer Siphon wirkt.

12. Kryobehälter nach Anspruch 10 oder 11, wobei das Rohrdurchführungsmodul (7) durch einen Mantel des Kryobehälters geführt ist.

## Claims

1. Cryogenic container (1) comprising an inner tank (2), an outer container (3) vacuum-insulated relative to the inner tank (2), and a pipe penetration module (7) for the cryogenic container (1), the pipe penetration module (7) comprising a cladding pipe (6) and a pipeline (5) at least partially accommodated in the cladding pipe (6),
wherein the pipeline (5) passes through a first cladding pipe end (8) of the cladding pipe (6) wherein a first pipeline end (10) of the pipeline (5) can be rigidly connected, preferably welded, to the outer container (3) and the first cladding pipe end (8) can be rigidly connected, preferably welded, to the inner tank (2),
wherein the cladding pipe (6) protrudes into the inner tank (2),
wherein the pipeline (5) and the cladding pipe (6) are rigidly connected to one another at a second cladding pipe end (13), and
wherein the pipeline (5) and the cladding pipe (6) each have a kink (17, 18) in an area between the first cladding pipe end (8) and the second cladding pipe end (13),
wherein the pipeline (5) or the cladding pipe (6) is more flexible across at least one functional section (23, 29) than outside of the functional section (23, 29)
**dadurch gekennzeichnet, dass**
the functional section (23, 29) lies between the kink (17, 18) and the second cladding pipe end (13).

2. Cryogenic container (1) according to claim 1, wherein the kinks (17, 18) are configured in such a way that a first section (19, 21) of the pipeline (5) or, respectively, the cladding pipe (6) is at an angle of 30° to 150°, preferably of 70° to 110°, particularly preferably of 90°, relative to a second section (20, 22) of the pipeline (5) or, respectively, the cladding pipe (6).

3. Cryogenic container (1) according to any one of claims 1 to 2, wherein the pipeline (5) has a thinner wall thickness across at least one functional section (23) than outside of the functional section (23) or wherein the pipeline (5) is designed as a bellows pipe across at least one functional section (23), with the functional section (23) being located at least partially within the cladding pipe (6).

4. Cryogenic container (1) according to any one of claims 1 to 3, wherein the cladding pipe (6) has a thinner wall thickness across at least one functional section (29) than outside of the functional section (29) or wherein the cladding pipe (6) is designed as a bellows pipe across at least one functional section (29).

5. Cryogenic container (1) according to claim 4, wherein an axial reinforcement (30) is spanned across the functional section (29), the axial reinforcement preferably being formed by two stiffening rods running in parallel to the cladding pipe (6) and located on opposite sides of the cladding pipe (6).

6. Cryogenic container (1) according to any one of claims 1 to 5, wherein the pipeline (5) has a welding sleeve (11) at the first pipeline end (10) for connection to the outer container (3).

7. Cryogenic container (1) according to any one of claims 1 to 6, wherein the cladding pipe (6) has a stiffening ring (9) at the first cladding pipe end (8) for connection to the inner tank (2) and the stiffening ring (9) preferably is formed by a thickening of the cladding pipe (6).

8. Cryogenic container (1) according to any one of claims 1 to 7, wherein the cladding pipe (6) has an end plate (14) at the second cladding pipe end (13) for connection to the inner tank (2).

9. Cryogenic container (1) according to any one of claims 1 to 8, wherein the pipeline (5) is equipped with an internal thread at the first pipeline end (10).

10. Cryogenic container (1) according to any one of claims 1 to 9, wherein the intermediate space (15) between the pipeline (5) and the cladding pipe (6) is configured such that the first pipeline end (10) can be moved into the cladding pipe (6) by at least one wall thickness of the outer container (3) for an assembly process.

11. Cryogenic container (1) according to claim 10, wherein the pipe penetration module (7) is connected to the cryogenic container (1) in such a way that the pipe penetration module (7) functions as a thermal siphon when the cryogenic container (1) is in an operating position.

12. Cryogenic container according to claim 10 or 11, wherein the pipe penetration module (7) is passed through a jacket of the cryogenic container.

## Revendications

1. Conteneur cryogénique (1) comprenant un réservoir intérieur (2), un conteneur extérieur (3) isolé sous vide par rapport au réservoir intérieur (2), et un module de passage tubulaire (7) pour le conteneur cryogénique (1), le module de passage tubulaire (7) comprenant un tube de gaine (6) et un tuyau (5) au moins partiellement reçu dans le tube de gaine (6),
le tuyau (5) traversant une première extrémité de tube de gaine (8) du tube de gaine (6),
une première extrémité de tube (10) du tuyau (5) étant reliée rigidement au conteneur extérieur (3) et la première extrémité de tube de gaine (8) étant reliée rigidement au réservoir intérieur (2), de préférence par soudure,
le tube de gaine (6) faisant saillie dans le réservoir intérieur (2),
le tuyau (5) et le tube de gaine (6) étant reliés rigidement l'un à l'autre au niveau d'une deuxième extrémité de tube de gaine (13),
le tuyau (5) et le tube de gaine (6) présentant chacun un pli (17, 18) dans une zone située entre la première extrémité de tube de gaine (8) et la deuxième extrémité de tube de gaine (13),
le tuyau (5) ou le tube de gaine (6) étant plus flexible sur au moins une partie fonctionnelle (23, 29) qu'à l'extérieur de la partie fonctionnelle (23, 29),
**caractérisé en ce que** la partie fonctionnelle (23) se situe entre le pli (17, 18) et la deuxième extrémité de tube de gaine (13).

2. Conteneur cryogénique (1) selon la revendication 1, dans lequel les plis (17, 18) sont conçus de telle sorte qu'une première section (19, 21) du tuyau (5) ou du tube de gaine (6) forme un angle de 30° à 150°, de préférence de 70° à 110°, et plus préférablement de 90°, avec une deuxième section (20, 22) du tuyau (5) ou du tube de gaine (6).

3. Conteneur cryogénique (1) selon l'une des revendications 1 à 2, dans lequel le tuyau (5) présente une épaisseur de paroi plus faible sur au moins une partie fonctionnelle (23) qu'à l'extérieur de la partie fonctionnelle (23), ou dans lequel le tuyau (5) est formé en tant que tube à soufflet sur au moins une partie fonctionnelle (23), la partie fonctionnelle (23) étant située au moins partiellement à l'intérieur du tube de gaine (6).

4. Conteneur cryogénique (1) selon l'une des revendications 1 à 3, dans lequel le tube de gaine (6) présente une épaisseur de paroi plus faible sur au moins une partie fonctionnelle (29) qu'à l'extérieur de la partie fonctionnelle (29), ou dans lequel le tube de gaine (6) est formé en tant que tube à soufflet sur au moins une partie fonctionnelle (29).

5. Conteneur cryogénique (1) selon la revendication 4, dans lequel la partie fonctionnelle (29) est enjambée par un raidisseur axial (30), qui, de préférence, est formé de deux barres de renforcement s'étendant parallèlement au tube de gaine (6) et étant situées sur des côtés opposés du tube de gaine (6).

6. Conteneur cryogénique (1) selon l'une des revendications 1 à 5, dans lequel le tuyau (5) comporte un manchon de soudage (11) à la première extrémité de tube (10) pour le raccordement au conteneur extérieur (3).

7. Conteneur cryogénique (1) selon l'une des revendications 1 à 6, dans lequel le tube de gaine (6) comporte une bague de renforcement (9) à la première extrémité de tube de gaine (8) pour le raccordement au réservoir intérieur (2), et la bague de renforcement (9) est, de préférence, formée d'un épaississement du tube de gaine (6).

8. Conteneur cryogénique (1) selon l'une des revendications 1 à 7, dans lequel le tube de gaine (6) comporte une plaque d'extrémité (14) à la deuxième extrémité de tube de gaine (13) pour le raccordement au réservoir intérieur (2).

9. Conteneur cryogénique (1) selon l'une des revendications 1 à 8, dans lequel le tuyau (5) est muni d'un filetage intérieur à la première extrémité de tube (10).

10. Conteneur cryogénique (1) selon l'une des revendications 1 à 9, dans lequel l'espace (15) entre le tuyau (5) et le tube de gaine (6) est conçu de telle sorte que la première extrémité de tube (10) puisse être insérée dans le tube de gaine (6) au moins d'un épaisseur de paroi du conteneur extérieur (3) pour un processus d'assemblage.

11. Conteneur cryogénique (1) selon la revendication 10, dans lequel le module de passage tubulaire (7) est relié au conteneur cryogénique (1) de telle sorte que le module de passage tubulaire (7) fonctionne comme siphon thermique dans une situation de fonctionnement du conteneur cryogénique (1).

12. Conteneur cryogénique selon la revendication 10 ou 11, dans lequel le module de passage tubulaire (7) est guidé à travers une enveloppe du conteneur cryogénique.
